# EUROPÄISCHE PATENTSCHRIFT

(11) **EP 0 416 439 B1**
(45) Veröffentlichungstag und Bekanntmachung des Hinweises auf die Patenterteilung: **26.05.1993**
(21) Anmeldenummer: 90116449.1
(22) Anmeldetag: 28.08.1990
(51) Int. Cl.: B65B 19/10

(54) **Vorrichtung zum Bilden von Zigarettengruppen**
Device for forming batches of cigarettes
Dispositif pour former des groupes de cigarettes

(30) Priorität: 08.09.1989 DE 3929979
(43) Veröffentlichungstag der Anmeldung: 13.03.1991
(73) Patentinhaber: Maschinenfabrik Alfred Schmermund GmbH & Co., D-58285 Gevelsberg (DE)
(72) Erfinder: Oberdorf, Manfred, D-5820 Gevelsberg (DE)
(74) Vertreter: Sparing Röhl Henseler Patentanwälte

(56) Entgegenhaltungen:
- DE-A- 1 561 963
- DE-A- 2 331 166
- GB-A- 2 151 595
- US-A- 1 785 824

## Beschreibung

Die Erfindung betrift eine Vorrichtung zum Bilden von Zigarettengruppen aus wenigstens zwei parallelen Lagen von Zigaretten, mit einem Zigarettentrichter mit jeweils einer Ausschuböffnung für jeweils eine Lage, einem Schieber für jede Ausschuböffnung und einem Förderer, der eine Reihe von an beiden Enden offenen Aufnahmetaschen aufweist, die im Inneren durch sich im Eintrittsbereich befindliche Trennwände getrennte Abschnitte zur Aufnahme jeweils einer Lage von Zigaretten aufweisen und deren boden- und deckseitige Wandungen in Richtung auf das Austrittsende der Aufnahmetaschen konvergieren.

Eine derartige Vorrichtung ist aus der DE-A-3 018 895 bekannt, bei der Aufnahmetaschen vorgesehen sind, in deren Innerem Trennwände vorgesehen sind, die sich über einen Teil der Länge der Aufnahmetasche erstrecken und zum Austrittsende hin allmählich dünner werden und konvergieren. Hierdurch werden die Zigaretten beim Ausschieben aus einem Zigarettentrichter auf einem Weg befördert, der am Eintritt zur Aufnahmetasche für die zur boden- bzw. deckseitigen Wandung der Aufnahmetasche benachbarte Lage einen Knick aufweist. Da die Zigaretten gewöhnlich mit ihrem tabakgefüllten und damit empfindlichen Ende voran in die Aufnahmetaschen eingeschoben werden, ist ein derartiges Überschieben nicht ausreichend schonend.

Außerdem ist eine derartige Vorrichtung aus der GB-A-2 151 595 bekannt, bei der die konvergierenden boden- und deckseitigen Wandungen unbeweglich sind, wodurch die Zigaretten nicht genügend schonend behandelt werden.

Aus der DE-A-1 561 963 sind Aufnahmetaschen bei einer Vorrichtung zum Bilden von Zigarettengruppen bekannt, bei denen Wandungen federvorgespannt und zum Einschub der hierzu benachbart angeordneten Lagen von Zigaretten über eine Steuerung in eine andere Lage schwenkbar sind, wobei das Ausschwenken im eintrittsseitigen Bereich der Aufnahmetaschen erfolgt und, neben den Seitenwandungen, lediglich die deckseitige Wandung vorgespannt und ausgeschwenkt wird.

Aufgabe der Erfindung ist es, eine Vorrichtung der eingangs genannten Art zu schaffen, die ein äußerst schonendes Überschieben der Zigaretten auch bei hohen Verpackungsgeschwindigkeiten ermöglicht.

Diese Aufgabe wird dadurch gelöst, daß die boden- und deckseitigen Wandungen auf dem größten Teil ihrer Länge in Axialrichtung der Zigaretten als eintrittsseitig befestigte Blattfedern ausgebildet in die zum Austrittsende konvergierende Stellung federvorgespannt und zum geradlinigen Einschub der hierzu benachbart anzuordnenden Lagen von Zigaretten über eine Steuerung in eine zu den Trennwänden parallele Lage schwenkbar sind.

Hierdurch wird erreicht, daß die Zigaretten koaxial zu dem zum Überschieben benutzten Schieber bis in ihre Endposition in der jeweiligen Tasche, d.h. vollkommen geradlinig transportiert werden, ohne daß sie hierbei von oben oder unten zusammengedrückt werden. Letzteres erfolgt erst nach dem Überschieben der jeweiligen Lage, damit die Zigaretten die für die Verpackung geeignete Gruppenkonfiguration einnehmen. Außerdem ist die Vorrichtung konstruktionsmäßig einfach und betriebssicher.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.

Fig. 1 zeigt teilweise schematisch und teilweise im Schnitt eine Vorrichtung zum Bilden von Zigarettengruppen.

Fig. 2 zeigt ausschnittweise eine Ansicht von rechts bezüglich Fig. 1.

Die dargestellte Vorrichtung umfaßt einen Zigarettentrichter 1 zur Aufnahme von beispielsweise mit Filtern 2 versehenen Zigaretten 3, die lagenweise aus entsprechenden Ausschuböffnungen 4 mittels entsprechender Schieber 5 in Aufnahmetaschen 6 eines Förderers 7, beispielsweise ein Gruppenbildungsrevolver oder ein Zellengurt, einschiebbar sind. Die Ausschuböffnungen 4 sind in einer Zahl entsprechend der Anzahl der pro Zigarettenpäckchen vorgesehenen Lagen von Zigaretten 3 oder in einer Mehrzahl hiervon vorhanden. Der Förderer 7 ist mittels eines Schrittschaltantriebs jeweils um eine Aufnahmetaschenteilung weiterschaltbar, wobei die Ausschuböffnungen 4 jeweils um eine Aufnahmetaschenteilung zueinander in Förderrichtung beabstandet und entsprechend der auszuschiebenden Lage höhenversetzt zueinander angeordnet sind.

Die Aufnahmetaschen 6 sind an beiden Enden offen und weisen im Inneren durch zueinander parallele Trennwände 8 voneinander getrennte Aufnahmeabschnitte 8 für jeweils ein Lage von Zigaretten 3 auf. Die Trennwände 8 sind zum Eintrittsende der Aufnahmetasche 6 hin verjüngt und erstrecken sich über weniger als etwa ein Drittel der Tiefe der Aufnahmetaschen 6.

Jede Aufnahmetasche 6 wird aus einer boden- und einer deckseitigen Wandung 9 bzw. 10 sowie zwei seitlichen Wandungen 11 gebildet. Die boden- und deckseitigen Wandungen 9, 10 sind ebenso wie die seitlichen Wandungen 11 eintrittsseitig abgerundet und nach außen divergierend ausgebildet, so daß sie mit den Trennwänden 8 eintrittsseitige Einführmäuler für jeweils eine Lage von Zigaretten 3 bilden.

Die boden- und deckseitigen Wandungen 9, 10 erstrecken sich nur über einen geringen Teil der Zigarettenlänge, beim dargestellten Ausführungsbeispiel sind sie kürzer als die Filterlänge, und werden durch Blattfedern 12 zum Austrittsende hin fortgesetzt, die sich über die Breite der Aufnahmetasche 6 zwischen den Seitenwänden 11 zum Austrittsende hin konvergierend erstrecken. Hierdurch befinden sich Zigaretten lagen im Bereich des Austrittsendes der Aufnahmetaschen 6 in der Position, in der sie auch verpackt werden, vgl. Fig. 2, bei deren Darstellung die oberste Lage noch einzuschieben ist.

Damit ein geradlinigiger Einschub der Zigaretten 3 in die Aufnahmeabschnitte 8 benachbart zu den boden- und deckseitigen Wandungen 9, 10 möglich ist, besitzen die Blattfedern 12 seitliche Vorsprünge 13 (gewellte Lappen), die mit entsprechenden, kurvengesteuerten, hin- und herschwenkbaren Betätigungsnocken 14 zum Biegen der Blattfedern 12 in eine zu den Trennwänden 8 parallele Position in Eingriff bringbar sind. Hierzu greift ein Betätigungsnokkenpaar 14 zum Einschieben der untersten Lage an der bodenseitigen Blattfeder 12 an, während zum Einschieben der mittleren Lage keine der Blattfedern 12 betätigt wird und zum Einschieben der obersten Lage an der deckseitigen Blattfeder 12 ein weiteres Betätigungsnockenpaar 14 angreift, um diese abwärts bzw. aufwärts zu drücken. Üblicherweise werden Päckchen aus drei Lagen zu zwanzig Zigaretten 3 hergestellt, wobei in drei aufeinanderfolgende Aufnahmetaschen 6 eine untere, mittlere bzw. obere Lage eingeschoben werden. Dementsprechend senken bzw. heben die Betätigungsnocken 14 die Blattfedern 12, damit ein die Zigaretten 3 schonender Einschub koaxial zum Schieber 5 möglich ist, zumal die Zigaretten 3 üblicherweise mit dem tabakgefüllten Ende voraus in die Aufnahmetaschen 6 eingeschoben werden. Nach erfolgtem Einschub der Zigarettenlagen nehmen die Blattfedern 12 wieder ihre konvergierende Stellung ein.

Die Trennwände 8 können, insbesondere wenn sie sich im wesentlichen über den Filterbereich der Zigaretten 3 erstrecken, gleichmäßige Wandstärke aufweisen, sie können aber auch zum Austrittsende der Aufnahmetasche 6 in ihrer Stärke sich verjüngend ausgebildet sein.

## Patentansprüche

1. Vorrichtung zum Bilden von Zigarettengruppen aus wenigstens zwei parallelen Lagen von Zigaretten (3), mit einem Zigarettentrichter (1) mit jeweils einer Ausschuböffnung (4) für jeweils eine Lage, einem Schieber (5) für jede Ausschuböffnung (4) und einem Förderer (7), der eine Reihe von an beiden Enden offenen Aufnahmetaschen (6) aufweist, die im Inneren durch sich im Eintrittsbereich befindliche Trennwände (8) getrennte Abschnitte zur Aufnahme jeweils einer Lage von Zigaretten (3) aufweisen und deren boden- und deckseitige Wandungen (9, 10) in Richtung auf das Austrittsende der Aufnahmetaschen (6) konvergieren, dadurch **gekennzeichnet,** daß die boden- und deckseitigen Wandungen (9, 10) auf dem größten Teil ihrer Länge in Axialrichtung der Zigaretten (3) als eintrittsseitig befestigte Blattfedern (12) ausgebildet sind, in die zum Austrittsende konvergierende Stellung federvorgespannt und zum geradlinigen Einschub der hierzu benachbart anzuordnenden Lagen von Zigaretten (3) über eine Steuerung (14) in eine zu den Trennwänden (8) parallele Lage schwenkbar sind.

2. Vorrichtung nach Anspruch 1, dadurch gekennzeichnet, daß die Steuerung (14) einen kurvengesteuerten, hin- und herschwenkbaren Betätigungsnocken umfaßt.

3. Vorrichtung nach Anspruch 2, dadurch gekennzeichnet, daß die Blattfedern (12) seitliche, von den Betätigungsnocken ergreifbare Vorsprünge (13) aufweisen.

4. Vorrichtung nach einem der Ansprüche 1 bis 3, dadurch gekennzeichnet, daß sich die Trennwände (8) parallel zueinander erstrecken.

5. Vorrichtung nach einem der Ansprüche 1 bis 4, dadurch gekennzeichnet, daß sich die Trennwände (8) über weniger als etwa ein Drittel der Tiefe der Aufnahmetaschen (6) erstrecken.

6. Vorrichtung nach einem der Ansprüche 1 bis 5, dadurch gekennzeichnet, daß die boden- und deckseitigen Wandungen (9, 10) mit den Trennwänden (8) eintrittsseitig jeweils ein Einführmaul bilden.

7. Vorrichtung nach einem der Ansprüche 1 bis 6, dadurch gekennzeichnet, daß sich die Trennwände (8) in ihrer Stärke von der Eintrittsseite her verjüngen.

## Claims

1. Device for forming groups of cigarettes from at least two parallel layers of cigarettes (3), comprising a cigarette hopper (1) having in each case an ejection opening (4) for one layer each, a pusher (5) for each ejection opening (4) and a conveyor (7) provided with a row of receiving pockets (6) which are open at both ends and which in their interior have compartments, separated by partitions (8) situated in the inlet region, for receiving one layer of cigarettes (3) each and whose walls (9, 10) at the top and bottom converge in the direction of the outlet end of the receiving pockets (6), characterised in that the walls (9, 10) at the top and bottom are formed over the greatest part of their length, in the axial direction of the cigarettes (3), as leaf springs (12) fastened at the inlet end, are spring-prestressed into the position converging towards the outlet end, and for the purpose of rectilinear insertion of the layers of cigarettes (3) which are to be disposed adjacent thereto can be swivelled by a control means (14) into a position parallel to the partitions (8).

2. Device according to Claim 1, characterised in that the control means (14) comprises a cam-controlled, reciprocatingly swivellable operating tappet.

3. Device according to Claim 2, characterised in that the leaf springs are provided with lateral projections (13) which can be engaged by the operating tappets.

4. Device according to one of Claims 1 to 3, characterised in that the partitions (8) extend parallel to one another.

5. Device according to one of Claims 1 to 4, characterised in that the partitions (8) extend over less than about one third of the depth of the receiving pockets (6).

6. Device according to one of Claims 1 to 5, characterised in that the walls (9, 10) at the top and bottom form in each case, in conjunction with the partitions (8), an entry mouth at the inlet end.

7. Device according to one of Claims 1 to 6, characterised in that the partitions (8) taper in thickness from the inlet end.

## Revendications

1. Dispositif permettant de regrouper des cigarettes en au moins deux couches parallèles de cigarettes(3), comprenant une trémie à cigarettes (1) avec une sortie (4) pour chaque couche, un poussoir (5) pour chaque sortie (4) et un convoyeur (7) présentant un certain nombre de cellules (6) ouvertes de part et d'autre, comprenant à l'intérieur des sections séparées par des parois (8) disposées dans la zone d'introduction des couches de cigarettes (3), les parois inférieure et supérieure (9,10) étant convergentes en direction de l'extrémité de sortie des cellules (6), caractérisé en ce que les parois supérieure et inférieure (9,10) ont, sur la plus grande partie de leur longueur dans le sens axial des cigarettes (3), la forme de ressorts à lames (12) fixés du côté entrée et tendus au préalable par un autre ressort et qu'elles peuvent pivoter dans une position convergente vers la sortie à l'aide d'un système de commande (14) pour prendre une position parallèle par rapport aux parois de séparation (8), permettant ainsi d'introduire les couches de cigarettes (3) en ligne droite les unes à côté des autres dans la cellule.

2. Dispositif selon la revendication 1, caractérisé en ce que le dispositif de commande (14) est une came de commande pivotant dans les deux sens.

3. Dispositif selon la revendication 2, caractérisé en ce que les ressorts à lames (12) présentent des saillies latérales (13) sur lesquelles s'appuient les cames de commande.

4. Dispositif selon l'une quelconque des revendications 1 à 3, caractérisé en ce que les parois de séparation (8) sont disposées de manière parallèle les unes par rapport aux autres.

5. Dispositif selon l'une quelconque des revendications 1 à 4, caractérisé en ce que les parois de séparation (8) recouvrent moins d'environ un tiers de la profondeur des cellules (6).

6. Dispositif selon l'une quelconque des revendications 1 à 5, caractérisé en ce que les parois inférieure et supérieure (9,10) constituent, avec les parois de séparation (8), un orifice d'introduction.

7. Dispositif selon l'une quelconque des revendications 1 à 6, caractérisé en ce que l'épaisseur des parois de séparation (8) est réduite vers l'entrée de la cellule.
